# EUROPÄISCHE PATENTSCHRIFT

(11) **EP 4 035 560 B1**
(45) Veröffentlichungstag und Bekanntmachung des Hinweises auf die Patenterteilung: **08.03.2023**
(21) Anmeldenummer: 21176229.9
(22) Anmeldetag: 27.05.2021
(51) Int. Cl.: A45D 34/02, B05B 11/00, B65D 51/24

(54) **BEHÄLTER MIT KAPPE UND ABGABEVORRICHTUNG**
CONTAINER WITH CAP AND DISPENSING DEVICE
RÉCIPIENT POURVU DE BOUCHON ET DE DISPOSITIF DE DISTRIBUTION

(30) Priorität: 28.01.2021 DE 102021101983
(43) Veröffentlichungstag der Anmeldung: 03.08.2022
(73) Patentinhaber: Heyne, Achim, 52074 Aachen (DE)
(72) Erfinder: Heyne, Achim, 52074 Aachen (DE)
(74) Vertreter: Kohlmann, Kai

(56) Entgegenhaltungen:
- DE-A1-102015 107 928
- KR-A- 20210 037 500
- US-A- 4 804 096
- US-A1- 2017 369 216

## Beschreibung

Die Erfindung betrifft einen Behälter für flüssige Substanzen mit
- einem eine Öffnung aufweisenden Hals an einer Oberseite des Behälters,
- einer Kappe, wobei an einer Kappenoberseite eine ebene Fläche angeordnet ist und an einer Kappenunterseite eine erste Aufnahme angeordnet ist,
- einer zweiten Aufnahme, die an der Kappenunterseite angeordnet ist, die zur formschlüssigen Aufnahme einer Teiloberfläche des Behälters eingerichtet ist, sodass der Behälter bei abgenommener, auf der ebenen Fläche aufliegenden Kappe in der zweiten Aufnahme ablegbar ist, wobei die erste Aufnahme die zweite Aufnahme durchdringt.

Derartige Behälter mit Kappen zur Aufnahme flüssiger Substanzen sind aus dem Stand der Technik bekannt.

Die US 4,804,096 A offenbart einen ellipsoiden Behälter für Medikamente mit einer Kappe. Die Kappenoberseite weist eine ebene Fläche auf. An der Kappenunterseite ist eine erste Aufnahme mit einem Innengewinde angeordnet, das auf ein Schraubgewinde an einem Hals des Behälters aufschraubbar ist. Die Kappe weist außerdem eine zweite an der Unterseite angeordnete Aufnahme auf, die als umlaufende Stützoberfläche mit einer geneigten Oberfläche ausgestaltet ist. Die Stützoberfläche ist an die Krümmung des ellipsoiden Behälters angepasst. Die erste, das Schraubgewinde des Behälters aufweisende Aufnahme durchdringt die zweite Aufnahme mit der geneigten, umlaufenden Stützoberfläche. Der Behälter für Medikamente kann bei abgenommener, auf der ebenen Fläche aufliegenden Kappe in der zweiten Aufnahme abgelegt werden.

Die US 2017/0369216 A1 offenbart einen Getränkebehälter in Ananasform, dessen Deckel eine erste Aufnahme aufweist, die auf einen ein Schraubgewinde aufweisenden Hals des Behälters aufschraubbar ist. Des Weiteren weist der Deckel eine innere umlaufende Kontur als zweite Aufnahme auf, die im Wesentlichen der äußeren Kontur eines unteren Endabschnitts des Behälters entspricht und diesen bei abgenommenen Deckel aufnehmen kann. Die erste Aufnahme ist am Boden des Deckels angeordnet ohne die zweite Aufnahme zu durchdringen.

Die US 3,402,844 A offenbart einen vom Boden einer Ketchupflasche abnehmbaren Deckel, der bei aufrechtem Stand der Ketchupflasche mit seinem seitlichen, umlaufenden Rand einen unteren Abschnitt der Flasche aufnimmt. Mit einer inneren, konzentrisch zur äußeren Wand umlaufenden inneren Wand kann der Deckel auf die obere Öffnung der Ketchupflasche aufgesetzt werden.

Ausgehend von der US 4,804,096 A als nächstliegendem Stand der Technik liegt der Erfindung die Aufgabe zugrunde, einen Behälter zur Aufbewahrung von flüssigen kosmetischen Substanzen, insbesondere Parfüm und Eau de Toilette, vorzuschlagen, dessen abgenommene Kappe zugleich als ästhetisch ansprechender Halter den Behälter formschlüssig und zugleich verdrehsicher in optisch ansprechender Position hält.

Diese Aufgabe wird bei einem Behälter für flüssige Substanzen der eingangs erwähnten Art dadurch gelöst, dass
- der Behälter ein Flakon zur Aufbewahrung einer flüssigen kosmetischen Substanz ist,
- der Behälter quaderförmig ist, wobei
   - der Behälter sechs rechteckige Seitenflächen aufweist, die im rechten Winkel aufeinander stehen,
   - jeweils drei der sechs Seitenflächen an der Unterseite des Behälters in einem von vier rechtwinkligen Eckbereichen zusammenlaufen,
- an dem eine Öffnung aufweisenden Hals eine Abgabevorrichtung für die flüssige Substanz befestigt ist, die ein äußeres Teil aufweist,
- die Abgabevorrichtung eine Pumpe aufweist, deren Druckseite mit einem Abgabekopf und deren Saugseite mit einer in das Innere des Behälters geführten Steigleitung verbunden ist,
- die erste Aufnahme zum Aufsetzen der Kappe auf den äußeren Teil der Abgabevorrichtung eingerichtet ist und
- die zweite Aufnahme als eine zu einer Grundfläche offene, dreiseitige Pyramide ausgestaltet ist, wobei die drei Seiten an der Spitze der Pyramide rechtwinklig aufeinander stehen, eingerichtet um einen der vier rechtwinkligen Eckbereiche des Behälters formschlüssig aufzunehmen.

Der als Flakon ausgebildete, quaderförmige Behälter ist eingerichtet, um flüssige kosmetische Substanzen, wie Körperpflegemittel, Mittel zur Zahn- und Mundpflege, Mittel zur Haarbehandlung, Mittel für dekorative Anwendungen sowie insbesondere Mittel zur Beeinflussung des Körpergeruchs aufzunehmen. Der Begriff flüssige Substanz umfasst dabei auch Emulsionen und Suspensionen sowie Kolloide mit einem flüssigen Dispersionsmedium, in denen als disperse Phase eine Flüssigkeit, ein Gas oder Feststoff verteilt sind. Der Flakon ist ein besonders geformtes, vielfach auch farbiges Behältnis, insbesondere aus Glas, das vor allem zur optisch ansprechenden und langfristigen Aufbewahrung von Parfum oder Eau de Toilette geeignet ist.

Der quaderförmige Behälter weist sechs rechteckige Seitenflächen auf, die im rechten Winkel aufeinander stehen, wobei jeweils drei der sechs Seitenflächen an der Unterseite des Behälters in einem von vier rechtwinkligen Eckbereichen zusammenlaufen. Vier weitere rechtwinklige Eckbereiche befinden sich an der Oberseite des quaderförmigen Behälters.

Die an dem Hals des Behälters befestigte Abgabevorrichtung weist eine Pumpe auf, insbesondere eine Kolbenpumpe, deren Druckseite mit dem Abgabekopf für die flüssigen kosmetischen Produkte, insbesondere einem Sprühkopf, und deren Saugseite mit der in das Innere des Behälters geführten Steigleitung verbunden ist. Pumpen mit einem Sprühkopf werden auch als Pumpzerstäuber bezeichnet. Derartige Pumpen sind aus dem Stand der Technik, beispielsweise der DE 33 42 513 A1 an sich bekannt.

Vielfach sind die vorgenannten Abgabevorrichtungen als Bestandteil eines Schraubverschlusses ausgestaltet, mit dessen Hilfe die Abgabevorrichtung an dem Hals des Behälters befestigt wird. Alternativ können die Abgabevorrichtungen durch Crimpen an dem Hals des Behälters befestigt werden. Unter Crimpen versteht man dabei ein Fügeverfahren, bei dem zwei Komponenten durch plastische Verformung miteinander verbunden werden.

Die erste Aufnahme zum Aufsetzen der Kappe auf den äußeren Teil einer derartigen Pumpe ist vorzugsweise rotationssymmetrisch, z.B. hohlzylindrisch ausgebildet. Abhängig von der Art der Befestigung der Pumpe an dem Hals des Behälters kann die hohlzylindrische Aufnahme Teilbereiche mit unterschiedlichen Durchmessern aufweisen, um bündig den Sprühkopf und die Befestigungsmittel der Pumpe oder einen die Befestigungsmittel umgebenden Kragen aufzunehmen. Die erste Aufnahme ist zum Aufsetzen der Kappe auf den äußeren Teil der Abgabevorrichtung eingerichtet; sie wird hierzu beispielsweise auf den äußeren Teil der Abgabevorrichtung aufgesteckt und durch einen Reibschluss gehalten.

Die von dem äußeren Teil der Abgabevorrichtung abgenommene Kappe dient zugleich als ästhetisch ansprechender Halter für den quaderförmigen Behälter. Die bei aufgesetzter Kappe an der Kappenoberseite befindliche ebene Fläche wird zum Gebrauch der Kappe als Halter auf einer Oberfläche, beispielsweise eines Regals oder Tisches abgelegt, sodass nun die Kappenunterseite nach oben weist. Hierdurch wird die zweite Aufnahme freigegeben. Die zweite Aufnahme ist als eine zu einer Grundfläche offene, dreiseitige Pyramide ausgestaltet, wobei die drei Seiten an der Spitze der Pyramide rechtwinklig aufeinander stehen, um einen der vier rechtwinkligen Eckbereiche des Behälters aufzunehmen. Der Behälter wird in dieser pyramidal geformten zweiten Aufnahme formschlüssig und zugleich verdrehsicher in optisch ansprechender Position gehalten. Durch die Verdrehsicherung wird eine stets gleiche Lage des Behälters zu der als Halter dienenden Kappe sichergestellt.

Die quaderförmige Gestaltung des Behälters trägt weiter zu dem ästhetisch ansprechendem Erscheinungsbild bei. Besonders bevorzugt weist der Behälter einen quadratischen Querschnitt, d.h. eine quadratische Ober- und Unterseite auf.

In einer vorteilhaften Ausgestaltung der Erfindung besteht die Kappe aus einem die erste und zweite Aufnahme aufweisenden Innenteil und einem das Innenteil aufnehmenden Außenteil, wobei Außen- und Innenteil aus unterschiedlichem Material bestehen. Produktionstechnisch vorteilhaft kann beispielsweise das Innenteil als preiswertes Spritzgussteil massenhaft hergestellt werden, das von einem aus höherwertigem Material bestehenden Außenteil umgeben ist.

Insbesondere bei Behältern zur Aufbewahrung hochwertiger Kosmetika kann die Wertigkeit durch ein höheres Kappengewicht unterstrichen werden, in dem das Innenteil über mehrere Stege mit dem Außenteil unter Ausbildung eines Hohlraums verbunden ist, wobei der Hohlraum ganz oder teilweise mit einem Material zur Beschwerung der Kappe befüllt ist. Als Beschwerungsmaterial kommt insbesondere Metall in Betracht. Die Beschwerung der Kappe erhöht zugleich deren Standsicherheit, wenn diese als Halter für den Behälter verwendet wird.

Um einen sicheren Halt der auf den äußeren Teil der Abgabevorrichtung aufgesetzten Kappe zu gewährleisten sind zwischen der ersten Aufnahme und dem äußeren Teil der Abgabevorrichtung Befestigungsmittel angeordnet. Die Befestigungsmittel stellen eine lösbare, kraft - und/oder formschlüssige Verbindung zwischen der aufgesetzten Kappe und dem äußeren Teil der Abgabevorrichtung her, beispielsweise durch eine reibschlüssige Klemmverbindung und/oder eine Nut-Federverbindung. Die Nut ist beispielsweise an einem Schraubverschluss der Pumpe oder einem Kragen angeordnet, während die mindestens eine in die Nut eingreifende Feder an einer Mantelfläche der ersten Aufnahme derart angeordnet ist, dass bei aufgesetzter Kappe Nut und Feder miteinander verrasten. Zur lösbaren Befestigung der aufgesetzten Kappe an dem äußeren Teil der Abgabevorrichtung kommt darüber hinaus beispielsweise eine Magnetverbindung in Betracht.

Die erste Aufnahme ist vorzugsweise rotationssymmetrisch zu einer ersten Achse ausgebildet. Die erste Achse verläuft insbesondere senkrecht zu der rechteckigen Ebene an der Oberseite der Kappe durch deren Schwerpunkt. Die als dreiseitige Pyramide ausgebildete zweite Aufnahme weist eine zweite Achse auf, die durch die Spitze und den Fußpunkt des Lotes in der Grundfläche verläuft. Um in dem begrenzten Raum der Kappe sowohl die erste Aufnahme zum Aufsetzen der Kappe auf den äußeren, zylindrischen Teil der Abgabevorrichtung als auch die zweite Aufnahme zur formschlüssigen Aufnahme eines der vier bodenseitigen Eckbereiche unterzubringen, ist die erste Aufnahme als Durchdringung der zweiten Aufnahme in der Kappe ausgeführt, wobei die erste Achse und die zweite Achse echt parallel zueinander verlaufen. Zueinander echt parallel bedeutet, dass beide Achsen keinen Punkt gemeinsam haben. Hieraus resultiert eine exzentrische Anordnung der zweiten Aufnahme zu der zentrisch angeordneten ersten Aufnahme.

Nachfolgend wird die Erfindung anhand der Figuren näher erläutert. Es zeigen
- **Figur 1a**: eine Seitenansicht eines erfindungsgemäßen Flakons bei abgenommener Kappe,
- **Figur 1b**: den Flakon nach Figur 1 a) mit aufgesetzter Kappe,
- **Figuren 2a, 2b**: unterschiedliche Seitenansichten der abgenommenen Kappe mit darin abgelegtem Flakon,
- **Figur 3a**: eine Explosionsdarstellung einer zweiteiligen Kappe betrachtet von der Kappenoberseite,
- **Figur 3b**: die zweiteilige Kappe nach Figur 3 a), betrachtet von der Kappenunterseite sowie
- **Figur 3c**: einen Schnitt durch die zweiteilige Kappe nach Figur 3 a) entlang der Linie E-E.

Figur 1a zeigt einen quaderförmigen Behälter 1, der als Flakon 2 zur Aufbewahrung von Parfum ausgestaltet ist. Der Behälter 1 weist sechs rechteckige Seitenflächen 1.4 auf, die im rechten Winkel aufeinander stehen (vergleiche Figuren 2a, 2b). Jeweils drei der sechs Seitenflächen 1.4 laufen an der Unterseite 3.2 des Behälters in einem von vier rechtwinkligen Eckbereichen 1.3 zusammen.

An einem schmalen Hals an der Oberseite 3.1 des Behälters 1 befindet sich eine Öffnung. An dem Hals des Behälters 1 ist eine Abgabevorrichtung 4 befestigt, die eine Pumpe 5 aufweist, deren Druckseite mit einem Sprühkopf 5.1 und deren Saugseite mit einer in das Innere des Behälters 1 geführten, in der Zeichnung nicht dargestellten Steigleitung verbunden ist. Die Befestigung der Pumpe 5 an dem Hals des Flakons erfolgt mittels Crimpen. Die Crimpverbindung wird von einem Kragen 5.2 umgeben. Der Sprühkopf 5.1 sowie der Kragen 5.2 bilden zusammen den äußeren Teil 4.1 der Abgabevorrichtung 4.

Figur 1b zeigt, wie eine Kappe 6, im vorliegenden Ausführungsbeispiel eine entsprechend der Geometrie des Flakons quaderförmige Kappe 6, auf den äußeren Teil 4.1 der Abgabevorrichtung 4 aufgesetzt ist. Die Kappe 6 ist an der Kappenoberseite 6.1 als ebene, rechteckige Fläche 6.2 ausgebildet.

An einer Kappenunterseite 6.3 ist eine erste Aufnahme 7 angeordnet, die zum Aufsetzen der Kappe 6 auf den äußeren Teil 4.1 der Abgabevorrichtung 4 eingerichtet ist (vergleiche Figur 3b). An der Kappenunterseite 6.3 ist außerdem eine zweite Aufnahme 8 (vergleiche Figur 3a) angeordnet, die zur formschlüssigen Aufnahme einer Teiloberfläche 1.2 des Behälters 1 eingerichtet ist, nämlich eines der vier rechtwinkligen Eckbereiche 1.3, sodass der Behälter 1 bei abgenommener, auf der ebenen Fläche 6.2 aufliegenden Kappe 6, wie in Figuren 2a, 2b dargestellt, in der zweiten Aufnahme 8 ablegbar ist.

Nachfolgend wird der Aufbau der im Ausführungsbeispiel zweiteilig gestalteten Kappe 6 anhand der Figuren 3a, 3b, 3c näher erläutert:
Die Kappe 6 besteht aus einem die erste und zweite Aufnahme 7,8 aufweisenden Innenteil 6.4 und einem das Innenteil aufnehmenden Außenteil 6.5. Das Innenteil 6.4 ist in dem Beispiel ein Spritzgussteil, während das Außenteil 6.5 aus höherwertigem Material, beispielsweise Holz oder Holzimitat besteht. Das Innenteil 6.4 wird nach der Herstellung im Wege des Spritzgießens in das Außenteil 6.5 eingesetzt und mit diesem fest verbunden, beispielsweise durch Verkleben.

Wie insbesondere in der Zusammenschau der Figuren 3a und 3b erkennbar, ist die zweite Aufnahme 8 als eine zur Grundfläche 8.1 offene, dreiseitige Pyramide ausgestaltet, wobei die drei Seiten 8.2 an der Spitze 8.3 der Pyramide rechtwinklig aufeinander stehen. Die Grundfläche 8.1 liegt in der Ebene der Unterseite 3.2 des Behälters 1. Diese zweite Aufnahme 8 wirkt mit einem der vier rechtwinkligen Eckbereiche 1.3 an der Unterseite 3.2 des Behälters 1 zusammen. Einer der rechtwinkligen Eckbereiche 1.3 des Behälters 1 wird in der zweiten Aufnahme 8 der Kappe 6 formschlüssig und verdrehsicher in der in den Figuren 2a, 2b dargestellten Position gehaltert.

Weiter ist aus den Figuren 3a, 3b die Ausbildung der ersten Aufnahme 7 zum Aufsetzen der Kappe 6 auf dem äußeren Teil 4.1 der Abgabevorrichtung 4 erkennbar. Die erste Aufnahme 7 ist als gestufter Hohlzylinder 7.1 mit einer Anlageschulter 7.2 ausgebildet, an der die Oberseite des Kragens 5.2 beim Aufsetzen der Kappe 6 zur Anlage gelangt. Der im Durchmesser kleinere Sprühkopf 5.1 wird von dem im Durchmesser reduzierten Teil des gestuften Hohlzylinders 7.1 aufgenommen.

Zwischen der ersten Aufnahme 7 und dem äußeren Teil 4.1 der Abgabevorrichtung 4 sind lösbare Befestigungsmittel 9.1, 9.2, im vorliegenden Ausführungsbeispiel in Form einer Nut-Federverbindung, angeordnet. Die Federn 9.1 sind in Figur 3c erkennbar und sind an der Innenmantelfläche des gestuften Hohlzylinders 7.1 ausgehend von der Kappenunterseite 6.3 knapp unterhalb der Anlageschulter 7.2 angeordnet.

Bei aufgesetzter Kappe 6 verrastet die Feder 9.1 mit der am oberen Rand des Kragens 5.2 umlaufenden Nut 9.2 (vgl. Figur 1a), sodass die aufgesetzte Kappe 6 einen Abstand von etwa 5 mm zu der Oberseite 3.1 des Behälters 1 wahrt (vgl. Figur 1b) .

Aus Figuren 3a, 3b ist weiter erkennbar, dass die erste Aufnahme 7 platzsparend die zweite Aufnahme 8 in dem Innenteil 6.4 durchdringt. Sich von dem Innenteil 6.4 nach außen erstreckende Stege 6.6 verbinden das Innenteil 6.4 mit dem Außenteil 6.5 unter Ausbildung eines Hohlraums, der zur Beschwerung der Kappe 6 beispielsweise mit Metall befüllbar ist, um die Wertigkeit der zweiteiligen Kappe 6 durch ein höheres Gewicht trotz des aus Kunststoff bestehenden Innenteils 6.4 zu unterstreichen. Zugleich wird die Standsicherheit bei Gebrauch der Kappe 6 als Halter für den Behälter 1 erhöht.

Der Flakon 2 ist insbesondere zur Aufbewahrung von Parfum oder Eau de Toilette geeignet; er lässt sich jedoch auch zur Aufbewahrung anderer flüssiger kosmetischer Substanzen verwenden.

**Bezugszeichenliste**

| Nr. | **Bezeichnung** |
|---|---|
| 1 | Behälter |
| 1.1 | Behälterinneres |
| 1.2 | Teiloberfläche |
| 1.3 | rechtwinkliger Eckbereich |
| 1.4 | Seitenflächen |
| 2 | Flakon |
| 3.1 | Oberseite Behälter |
| 3.2 | Unterseite Behälter |
| 4 | Abgabevorrichtung |
| 4.1 | äußerer Teil |
| 5 | Pumpe |
| 5.1 | Abgabekopf/Sprühkopf |
| 5.2 | Kragen |
| 6 | Kappe |
| 6.1 | Kappenoberseite |
| 6.2 | ebene Fläche |
| 6.3 | Kappenunterseite |
| 6.4 | Innenteil |
| 6.5 | Außenteil |
| 6.6 | Stege |
| 7 | erste Aufnahme |
| 7.1 | gestufter Hohlzylinder |
| 7.2 | Anlageschulter |
| 8 | zweite Aufnahme |
| 8.1 | Grundfläche |
| 8.2 | Seiten |
| 8.3 | Spitze |
| 9 | Befestigungsmittel |
| 9.1 | Feder |
| 9.2 | Nut |

## Patentansprüche

1. Behälter (1) für flüssige Substanzen mit
- einem eine Öffnung aufweisenden Hals an einer Oberseite (3.1) des Behälters (1),
- einer Kappe (6), wobei an einer Kappenoberseite (6.1) eine ebene Fläche (6.2) und an einer Kappenunterseite (6.3) eine erste Aufnahme (7) angeordnet ist,
- einer zweiten Aufnahme (8), die an der Kappenunterseite (6.3) angeordnet ist, die zur formschlüssigen Aufnahme einer Teiloberfläche (1.2) des Behälters (1) eingerichtet ist, sodass der Behälter (1) bei abgenommener, auf der ebenen Fläche (6.2) aufliegenden Kappe (6) in der zweiten Aufnahme (8) ablegbar ist, wobei die erste Aufnahme (7) die zweite Aufnahme (8) durchdringt,
**dadurch gekennzeichnet, dass**
- der Behälter (1) ein Flakon (2) zur Aufbewahrung einer flüssigen kosmetischen Substanz ist,
- der Behälter (1) quaderförmig ist, wobei
- der Behälter sechs rechteckige Seitenflächen(1.4) aufweist, die im rechten Winkel aufeinander stehen,
- jeweils drei der sechs Seitenflächen (1.4) an der Unterseite (3.2) des Behälters in einem von vier rechtwinkligen Eckbereichen (1.3) zusammenlaufen,
- an dem eine Öffnung aufweisenden Hals eine Abgabevorrichtung (4) für die flüssige kosmetische Substanz befestigt ist, die ein äußeres Teil (4.1) aufweist,
- die Abgabevorrichtung (4) eine Pumpe (5) aufweist, deren Druckseite mit einem Abgabekopf (5.1) und deren Saugseite mit einer in das Innere (1.1) des Behälters (1) geführten Steigleitung verbunden ist,
- die erste Aufnahme (7) zum Aufsetzen der Kappe (6) auf den äußeren Teil (4.1) der Abgabevorrichtung (4) eingerichtet ist
- und die zweite Aufnahme (8) als eine zu einer Grundfläche (8.1) offene, dreiseitige Pyramide ausgestaltet ist, wobei die drei Seiten (8.2) an der Spitze (8.3) der Pyramide rechtwinklig aufeinander stehen, eingerichtet um einen der vier rechtwinkligen Eckbereiche (1.3) des Behälters (1) formschlüssig aufzunehmen.

2. Behälter (1) nach Anspruch 1, **dadurch gekennzeichnet, dass** die Kappe (6) aus einem die erste und zweite Aufnahme (7,8) aufweisenden Innenteil (6.4) und einem das Innenteil (6.4) aufnehmenden Außenteil (6.5) besteht, wobei das Außen- und Innenteil (6.4, 6.5) aus unterschiedlichem Material bestehen.

3. Behälter (1) nach Anspruch 2, **dadurch gekennzeichnet, dass** das Innenteil (6.4) über mehrere Stege (6.6) mit dem Außenteil (6.5) unter Ausbildung eines Hohlraums verbunden ist, der mit Material zur Beschwerung der Kappe befüllt ist.

4. Behälter nach einem der Ansprüche 1 bis 3, **dadurch gekennzeichnet, dass** zwischen der ersten Aufnahme (7) und dem äußeren Teil (4.1) der Abgabevorrichtung (4) Befestigungsmittel (9) angeordnet sind, die eine lösbare, kraft - und/oder formschlüssige Verbindung zwischen der ersten Aufnahme (7) und dem äußeren Teil (4.1) der Abgabevorrichtung (4) herstellen.

5. Behälter nach einem der Ansprüche 1 bis 4, **dadurch gekennzeichnet, dass** die erste Aufnahme (7) rotationssymmetrisch zu einer ersten Achse ist und die als dreiseitige Pyramide ausgebildete zweite Aufnahme (8) eine zweite Achse aufweist, die durch die Spitze (8.3) und den Fußpunkt der Grundfläche (8.1) verläuft.

6. Behälter nach Anspruch 5, **dadurch gekennzeichnet, dass** die erste Achse und die zweite Achse echt parallel zueinander verlaufen.

7. Behälter nach einem der Ansprüche 1 bis 6, **dadurch gekennzeichnet, dass** die Grundfläche (8.1) der zweiten Aufnahme (8) in der Ebene der Unterseite (3.2) des Behälters (1) liegt.

8. Behälter nach einem der Ansprüche 1 bis 7, **dadurch gekennzeichnet, dass** die Kappe (6) quaderförmig ist.

## Claims

1. Container (1) for liquid substances comprising
- a neck having an opening on an upper side (3.1) of the container (1),
- a cap (6), wherein a flat surface (6.2) is arranged on a cap upper side (6.1) and a first receptacle (7) is arranged on a cap lower side (6.3) ,
- a second receptacle (8) arranged on the cap lower side (6.3) which is adapted for positive receipt of a partial surface (1.2) of the container (1) so that when the cap (6) has been removed and rests on the flat surface (6.2) the container (1) can be placed in the second receptacle (8), wherein the first receptacle (7) passes through the second receptacle (8),
**characterized in that**
- the container (1) is a vial (2) for storing a liquid cosmetic substance,
- the container (1) is cuboid, wherein
- the container has six rectangular side surfaces (1.4) which are at right angles to one another,
- respectively three of the six side surfaces (1.4) converge on the lower side (3.2) of the container in one of four rectangular corner regions (1.3),
- a dispensing device (4) for the liquid cosmetic substance is fastened to the neck having an opening, which device has an outer part (4.1),
- the dispensing device (4) has a pump (5) whose pressure side is connected to a dispensing head (5.1) and whose suction side is connected to a riser guided into the interior (1.1) of the container (1),
- the first receptacle (7) is adapted for placement of the cap (6) on the outer part (4.1) of the dispensing device (4)
- and the second receptacle (8) is configured as a three-sided pyramid open towards a base surface (8.1), wherein the three sides (8.2) at the tip (8.3) of the pyramid are at right angles to one another, adapted to positively receive one of the four rectangular corner regions (1.3) of the container (1).

2. Container (1) according to Claim 1, **characterized in that** the cap (6) consists of an inner part (6.4) comprising the first and second receptacle (7, 8) and an outer part (6.5) receiving the inner part (6.4), wherein the inner and outer part (6.4, 6.5) consist of different material.

3. Container (1) according to Claim 2, **characterized in that** the inner part (6.4) is connected via a plurality of webs (6.6) to the outer part (6.5) forming a cavity which is filled with material to weigh down the cap.

4. Container according to one of Claims 1 to 3, **characterized in that** fastening means (9) are arranged between the first receptacle (7) and the outer part (4.1) of the dispensing device (4), which make a detachable non-positive and/or positive connection between the first receptacle (7) and the outer part (4.1) of the dispensing device (4).

5. Container according to one of Claims 1 to 4, **characterized in that** the first receptacle (7) is rotationally symmetrical with respect to a first axis and the second receptacle (8) configured as a three-sided pyramid has a second axis which runs through the tip (8.3) and the base point of the base surface (8.1) .

6. Container according to Claim 5, **characterized in that** the first axis and the second axis run substantially parallel to one another.

7. Container according to one of Claims 1 to 6, **characterized in that** the base surface (8.1) of the second receptacle (8) lies in the plane of the lower side (3.2) of the container (1).

8. Container according to one of Claims 1 to 7, **characterized in that** the cap (6) is cuboid.

## Revendications

1. Contenant (1), destiné à des substances liquides, pourvu
- d'un col doté d'une ouverture, sur une face supérieure (3.1) du contenant (1),
- d'un capuchon (6), sur une face supérieure (6.1) du capuchon étant placée une surface plane (6.2) et sur une face inférieure (6.3) du capuchon étant placé un premier logement (7),
- d'un deuxième logement (8), qui est placé sur la face inférieure (6.3) du capuchon, qui est aménagé pour recevoir par complémentarité de forme une surface partielle (1.2) du contenant (1), de telle sorte que lorsque le capuchon (6) est retiré et repose sur la surface plane (6.2), le contenant (1) puisse être déposé dans le deuxième logement (8), le premier logement (7) traversant le deuxième logement (8),
**caractérisé en ce que**
- le contenant (1) est un flacon (2) de conservation d'une substance cosmétique liquide,
- le contenant (1) a la forme d'un parallélépipède,
- le contenant comportant six surfaces latérales (1.4) rectangulaires, disposées à angle droit les unes aux autres,
- chaque fois trois des six surfaces latérales (1.4) convergeant sur la face inférieure (3.2) du contenant dans l'une de quatre zones angulaires (1.3) orthogonales,
- sur le col comportant une ouverture est fixé un dispositif distributeur (4) pour la substance cosmétique liquide, qui comporte une partie extérieure (4.1),
- le dispositif distributeur (4) comporte une pompe (5) dont le côté pression est relié avec une tête de distribution (5.1) et dont le côté aspiration est relié avec un conduit montant guidé vers l'intérieur (1.1) du contenant (1),
- le premier logement (7) est aménagé pour poser le capuchon (6) sur la partie extérieure (4.1) du dispositif distributeur (4)
- et le deuxième logement (8) est conçu sous la forme d'une pyramide trilatérale, ouverte sur une surface de base (8.1), à la pointe (8.3) de la pyramide, les trois faces (8.2) étant disposées à angle droit les unes aux autres, aménagée pour recevoir par complémentarité de forme l'une des quatre zones angulaires (1.3) orthogonales du contenant (1).

2. Contenant (1) selon la revendication 1, **caractérisé en ce que** le capuchon (6) est constitué d'une partie intérieure (6.4) comportant les premier et deuxième logements (7, 8) et d'une partie extérieure (6.5) recevant la partie intérieure (6.4), la partie extérieure et intérieure (6.4, 6.5) étant constituées d'une matière différente.

3. Contenant (1) selon la revendication 2, **caractérisé en ce que** la partie intérieure (6.4) est reliée par l'intermédiaire de plusieurs listels (6.6) avec la partie extérieure (6.5), en formant une cavité qui est remplie de matière, pour lester le capuchon.

4. Contenant selon l'une quelconque des revendications 1 à 3, **caractérisé en ce qu'**entre le premier logement (7) et la partie extérieure (4.1) du dispositif distributeur (4) sont placés des moyens de fixation (9) qui établissent une liaison amovible par complémentarité de force et/ou par complémentarité de forme entre le premier logement (7) et la partie extérieure (4.1) du dispositif distributeur (4).

5. Contenant selon l'une quelconque des revendications 1 à 4, **caractérisé en ce que** le premier logement (7) est symétrique en rotation par rapport à un premier axe et **en ce que** le deuxième logement (8) réalisé sous la forme d'une pyramide trilatérale comporte un deuxième axe qui s'écoule à travers la pointe (8.3) et la base de la surface de base (8.1).

6. Contenant selon la revendication 5, **caractérisé en ce que** le premier axe et le deuxième axe s'écoulent à la parallèle réelle l'une de l'autre.

7. Contenant selon l'une quelconque des revendications 1 à 6, **caractérisé en ce que** la surface de base (8.1) du deuxième logement (8) se situe dans le plan de la face inférieure (3.2) du contenant (1).

8. Contenant selon l'une quelconque des revendications 1 à 7, **caractérisé en ce que** le capuchon (6) a la forme d'un parallélépipède.
